# EUROPÄISCHE PATENTSCHRIFT

(11) **EP 0 345 609 B1**
(45) Veröffentlichungstag und Bekanntmachung des Hinweises auf die Patenterteilung: **17.06.1992**
(21) Anmeldenummer: 89109762.8
(22) Anmeldetag: 30.05.1989
(51) Int. Cl.: B01F 15/00, A01C 3/02

(54) **Rührvorrichtung mit Schneidwerk für Flüssigmist**
Mixing device with a cutting tool for liquid manure
Dispositif de mélange avec outil de coupe pour fumier liquide

(30) Priorität: 09.06.1988 DE 3819596
(43) Veröffentlichungstag der Anmeldung: 13.12.1989
(73) Patentinhaber: Reck, Anton, 88422 Betzenweiler (DE)
(72) Erfinder: Reck, Anton, 88422 Betzenweiler (DE)
(74) Vertreter: Patentanwälte Eisele, Otten & Roth

(56) Entgegenhaltungen:
- DE-A- 1 557 953
- DE-A- 2 918 228
- DE-U- 8 621 176
- FR-A- 2 453 673
- FR-A- 2 474 343
- GB-A- 689 555
- GB-A- 2 019 491

## Beschreibung

Die Erfindung betrifft eine Rührvorrichtung für Flüssigmist mit einem Lagergestell, einer in diesem gelagerten Welle und einem an der Welle befestigten Propeller, sowie mit einer Schneidvorrichtung, die mindestens ein am Lagergestell gehaltenes Schneidelement aufweist. Meist ist das Lagergestell ein langgestrecktes Rohr, das an seinem Ende eine nach unten gerichtete spornartige Stütze aufweist, die dazu dient, die Propellerblätter vor einem direkten Kontakt mit dem Boden der Flüssigmistgrube zu schützen. Der Antrieb des Rührpropellers erfolgt häufig über eine Gelenkwelle von der Zapfwelle eines landwirtschaftlichen Schleppers aus.

Flüssigmist aus landwirtschaftlichen Betrieben enthält je nach der Beschaffenheit des verwendeten Streugutes vielfach langfaserige Bestandteile, Grashalme und vor allem auch lange Strohhalme. Diese sind sehr zäh und werden von den rotierenden Propellerblättern nicht durchgeschnitten, sondern haben die Tendenz, sich über die vorauseilenden Kanten der Blätter zu hängen und um den Propeller herum zu schlingen. Dadurch wird die Rührleistung stark vermindert. Frisches Langstroh im Flüssigmist muß vor dem Ausbringen auch deshalb gekürzt werden, um Verstopfungen in Pumpen und Dungverteilern zu verhindern. Auch Kunststoffschnüre und Stricke müssen zerkleinert werden.

Es ist jedoch, beispielsweise aus DE-U-86 21 176, bekannt, mit Hilfe einer in der Nähe des Propellers angebrachten Schneidvorrichtung die langfaserigen Teile des Rührgutes in Stücke zu trennen, so daß sie sich nicht mehr am Propeller festsetzen können. Aus der genannten Schrift ist es bekannt, an dem Sporn des Lagergestells ein Messer in geringem Abstand vom Rührflügel anzuordnen, wobei "geringer Abstand" bedeutet, daß das feststehende Messer und die einzelnen Rührflügel fast wie eine Schere zusammenwirken können. Es ist auch bekannt, die Flügelkanten, welche mit dem Messer zusammenwirken, zu schärfen und als Schneiden auszubilden.

Scherenartig wirkende Schneidvorrichtungen haben jedoch den grundsätzlichen Nachteil, daß die Messer sehr genau gegeneinander angestellt werden müssen und demgemäß die Propellerlager kein Spiel haben dürfen. Außerdem stumpfen solche in geringstem Abstand aneinander vorbeilaufende Messer außerordentlich schnell ab. Hierfür sind nicht nur Fremdkörper, die sich zwischen die Messer klemmen können, verantwortlich, sondern insbesondere der im Flüssigmist stets enthaltene Sand. Weidetiere bringen Sand mit den Hufen in den Stall. Im Hühnerfutter ist regelmäßig Sand enthalten.

Der Erfindung liegt die Aufgabe zugrunde, eine Schneidvorrichtung vorzuschlagen, die ohne Nachschleifen oder Nachstellen der Schneidorgane langfristig zuverlässig arbeitet, und zwar auch dann, wenn die Propellerlager ein bestimmtes Axialspiel haben.

Ausgehend von einer Schneidvorrichtung der einleitend bezeichneten Art wird diese Aufgabe erfindungsgemäß dadurch gelöst, daß die Schneidvorrichtung mindestens eine zweizinkige Gabel und mindestens einen Finger aufweist, von welchen beiden Schneidelementen eines am Lagergestell und eines mit der Welle so drehbar angeordnet ist, daß beim Rühren der Finger zwischen den Gabelzinken durchläuft oder die Gabelzinken zu beiden Seiten des Fingers vorbei laufen.

Das Schneidprinzip beruht also darauf, daß sich das Fasergut über die Gabel legt und von dem schnell durchlaufenden Finger quer abgeschlagen wird. Dabei kann durchaus der Finger von beiden Gabelzinken einen gewissen Abstand haben, wie er durch das Lagerspiel und die üblichen Fertigungstoleranzen vorgegeben ist. Weder die Gabelzinken noch der Schlagfinger brauchen grundsätzlich scharf geschliffen zu sein, denn die Fasern werden nicht in ziehendem Schnitt abgetrennt, sondern eher durchgeschlagen, wobei sie zu beiden Seiten der Trennstelle von je einer Gabelzinke gegengehalten werden. Das schließt jedoch nicht aus, daß die Gabelzinken und/oder der Finger vorzugsweise als Messer ausgebildet und im wesentlichen flächenparallel angeordnet sind. Dabei kann sich bei entsprechender Schrägstellung der Messerschneiden gleichwohl ein ziehendes Schnittverhalten ausbilden.

Besonders zweckmäßig ist es, handelsübliche, für Scherbalken vom Mähmaschinen bestimmte Messerklingen zu verwenden, die etwa die Grundform eines gleichschenkligen Dreiecks haben, dessen beide Schenkel angeschliffen sind. Diese Messerklingen sind sehr verbreitet und werden für Mähwerke in hohen Stückzahlen benötigt, so daß sie nicht nur preiswert, sondern auch von hervorragender Qualität sind. Außerdem haben diese Messerklingen meistens gezackte Schneiden, was für den vorliegenden Anwendungsfall vorteilhaft ist.

Als besonders vorteilhafte Ausführungsform wird vorgeschlagen, daß zwei Messerklingen deckungsgleich in einem bestimmten Abstand voneinander in Radialebenen bezüglich der Propellerwelle an der spornartigen Stütze des Lagergestells befestigt sind und daß mit diesem Doppelmesser mehrere einzelne Messerklingen zusammenwirken. Diese Einzelklingen werden vorteilhafterweise sternförmig mit gleichen Winkelabständen an einer Scheibe befestigt, die aus DE-U-84 33 962 bekannt und an der Saugseite des Propellers an diesem oder unmittelbar an der Welle angebracht ist.

Einzelheiten eines dementsprechenden Ausführungsbeispiels der Erfindung werden nachfolgend anhand der Zeichnung erläutert. Im einzelnen zeigt
Fig. 1 eine Seitenansicht des propellerseitigen Endabschnitts einer durch Schlepper-Zapfwelle antreibbaren Rührvorrichtung mit Schneidvorrichtung,
Fig. 2 den Propeller und die Schneidvorrichtung gemäß Fig. 1 in größerem Maßstab und Fig. 3 einen Querschnitt III-III der Rühr- und Schneidvorrichtung nach Fig. 2.

Fig. 1 zeigt den Endabschnitt eines langgestreckten Lagerrohrs 1, dessen anderes Ende am Schlepper oder bei Elektroantrieb an einem stationären Stativ schwenkbar gehalten ist. An dem Lagerrohr ist mit Hilfe einer Klemmschelle 2 ein Sporn 3 in Gestalt eines zweimal gekröpften Rohrabschnitts angebracht. An dem Sporn ist eine Stütze 4 angeschweißt, die oben in eine T-förmige Auflage mit hochgebogenen Endlappen 5 übergeht. Das Lagerrohr 1 wird durchsetzt von einer Welle 6, deren Hartholzlager in einem Lagerkasten 7 enthalten ist, der samt seinem Deckel 8 einerseits mit der T-förmigen Auflage der Stütze 4 und andererseits mittels einer weiteren Klemmschelle 9 mit dem Lagerrohr 1 verschraubt ist.

In den Figuren 2 und 3 ist deutlicher dargestellt, daß auf der Welle 6 die Nabe 10 eines dreiflügeligen Propellers mit Hilfe radialer Klemmschrauben 11 festgeklemmt ist. An den saugseitigen Kanten des Propellers 12 ist eine radiale Ringscheibe 13 angebracht, die ihrerseits einen kurzen Zylindermantel 14 trägt welcher die Klemmschrauben 11 abdeckt. Die Schrauben sind jedoch über entsprechende Öffnungen im Zylindermantel 14 zugänglich.

Die dargestellte Schneidvorrichtung besteht aus drei einzelnen rotierenden Messerklingen 15 (Finger) und einer feststehenden Doppelklinge 16 (Gabel). Die Einzelklingen 15 sind in Winkelabständen von 120° an der Rückseite der Ringscheibe 13 mit Schrauben 17 angeschraubt, so daß der Klingenabschnitt mit den beiden aufeinander zulaufenden Schneiden radial über die Ringscheibe 13 hinaus vorsteht. Um ein Verdrehen um die einzige Befestigungsschraube 17 zu vermeiden sind jeweils noch kleinere Stützschrauben 18 in die Ringscheibe eingebracht, an denen sich die Basiskanten der Messerklingen 15 anlegen.

Die Doppelklinge 16 besteht aus zwei weiteren Messerklingen 15, zwischen die ein Distanzstück 19 eingefügt ist. Sie sind mit diesem Distanzstück an eine an der Stütze 4 befestigte Konsole 20 angeschraubt, wobei die Basiskanten der Messerklingen 15 sich auf eine Leiste 21 der Konsole auflegen. Dadurch ist die Doppelklinge 16 drehfest gehalten. Auch ihre Klingen sind flächenparallel zu einer Radialfläche ausgerichtet. Die Schneiden weisen zur Welle 1 hin und der Abstand von der Welle ist so gewählt, daß die rotierenden Messerklingen 15 sich zwischen den Einzelklingen der Doppelklinge 16 hindurch bewegen.

Der axiale Abstand zwischen den Einzelklingen der Doppelklinge 16 entspricht dem zu erwartenden Lagerspiel. Ein Nachstellen der Klingen ist daher nicht erforderlich. Ebensowenig ein Nachschleifen, da das im Flüssigmist enthaltene Langgut auch dann noch mit hinreichender Wirksamkeit zerstückelt wird, wenn die Klingen durch sehr langen Gebrauch abgestumpft sein sollten.

## Patentansprüche

1. Rührvorrichtung für Flüssigmist mit einem Lagergestell, einer in diesem gelagerten Welle (6) und einem an der Welle befestigten Propeller (12), sowie mit einer Schneidvorrichtung, die mindestens ein am Lagergestell gehaltenes Schneidelemt aufweist, dadurch gekennzeichnet, daß die Schneidvorrichtung mindestens eine zweizinkige Gabel (16) und mindestens einen Finger (15) aufweist, von welchen beiden Schneidelementen eines am Lagergestell (1, 3, 4) und eines mit der Welle (6) so drehbar angeordnet ist, daß beim Rühren der Finger zwischen den Gabelzinken durchläuft oder die Gabelzinken zu beiden Seiten des Fingers vorbei laufen.

2. Rührvorrichtung nach Anspruch 1, dadurch gekennzeichnet, daß die Gabelzinken und/oder der Finger als Messer (15) ausgebildet und im wesentlichen flächenparallel angeordnet sind.

3. Rührvorrichtung nach Anspruch 2, dadurch gekennzeichnet, daß für Scherbalken von Mähmaschinen bestimmte Messerklingen (15) verwendet sind.

4. Rührvorrichtung nach Anspruch 3, dadurch gekennzeichnet, daß zwei Messerklingen (16) deckungsgleich in einem Abstand voneinander an einer spornartigen Stütze (4) des Lagergestells befestigt sind und mehrere Einzelmesser (15), die zwischen diesen stationären Messern durchlaufen, sternförmig an einer Scheibe (13) befestigt sind, die an der Saugseite des Propellers (12) an diesem angebracht ist.

## Claims

1. Stirrer for liquid manure with a bearing support, a shaft (6) mounted in the latter and a propeller (12) attached to the shaft, as well as with a cutting device, which comprises at least one cutting member retained on the bearing support, characterised in that the cutting device comprises at least one two-pronged fork (16) and at least one finger (15), of which two cutting members one is arranged to rotate on the bearing support (1, 3, 4) and one is arranged to rotate with the shaft (6) so that at the time of stirring, the finger passes between the fork prongs or the fork prongs travel past the finger on both sides.

2. Stirrer according to Claim 1, characterised in that the fork prongs and/or the finger are constructed as blades (15) and are arranged with their surfaces substantially parallel.

3. Stirrer according to Claim 2, characterised in that knife blades (15) intended for cutter bars of mowing machines are used.

4. Stirrer according to Claim 3, characterised in that two cutter blades (16) are attached in a congruent manner at a distance apart on a tail-like support (4) of the bearing support and several individual cutters (15), which pass between these stationary cutters, are attached in the shape of a star to a disc (13), which is located on the propeller (12) on the suction side thereof.

## Revendications

1. Dispositif de brassage pour du lisier, comportant un bâti ou châssis, un arbre (6) monté dans celui-ci et une hélice (12) fixée à l'arbre, ainsi qu'un dispositif de coupe, qui comprend au moins un élément de coupe maintenu sur le bâti, caractérisé en ce que le dispositif de coupe comprend au moins une fourche (16) à deux dents ou fourchons et au moins un doigt (15), desquels deux éléments de coupe l'un est monté sur le bâti (1, 3, 4) et l'un tourne avec l'arbre (6), de sorte que, lors du brassage, le doigt passe entre les dents de la fourche, ou les dents de la fourche passent des deux côtés du doigt.

2. Dispositif de brassage selon la revendication 1, caractérisé en ce que les dents de la fourche et/ou le doigt sont réalisés sous forme de lames (15), et sont agencés en ayant des surfaces sensiblement parallèles.

3. Dispositif de brassage selon la revendication 2, caractérisé en ce que des lames de couteau (15) conçues pour des barres de coupe de moissonneuses sont utilisées.

4. Dispositif de brassage selon la revendication 3, caractérisé en ce que deux lames de couteau (16) coïncidentes sont fixées, à distance l'une de l'autre, à un montant (4) en forme de béquille du bâti, et plusieurs lames individuelles (15), qui passent entre ces lames fixes, sont fixées en étoile à un disque (13), qui est monté sur le côté d'aspiration de l'hélice (12).
